# EUROPÄISCHE PATENTANMELDUNG

(11) **EP 4 756 354 A1**
(43) Veröffentlichungstag der Anmeldung: **10.06.2026**
(21) Anmeldenummer: 25219948.4
(22) Anmeldetag: 02.12.2025
(51) Int. Cl.: F41B 7/00, A63H 37/00

(54) **VORRICHTUNG ZUM AUSWERFEN VON GEGENSTÄNDEN**

(30) Priorität: 04.12.2024 DE 102024136015
(71) Anmelder: Artoz Papier AG, 5612 Villmergen (CH)
(72) Erfinder: MEIER, Domenic, 5728 Gontenschwil (CH)
(74) Vertreter: Dittmann, Rolf

(57) **Zusammenfassung**

Eine Vorrichtung zum Auswerfen von Gegenständen (1), umfasst eine Aussenhülse (21) und einen Auswerfer (4). Der Auswerfer ist im Inneren der Aussenhülse entlang einer axialen Richtung beweglich. Ein Zwischenboden (22) bildet zusammen mit der Aussenhülse eine Basis (2) der Vorrichtung zum Auswerfen von Gegenständen. Zwischen dem Auswerfer (4) und dem Zwischenboden (22) ist ein elastisch vorspannbares Element (5) angeordnet. Der Auswerfer weist ein Rastelement (42) auf und die Basis weist eine Rastaufnahme (224) auf, die konfiguriert und angeordnet sind, um miteinander eine formschlüssige Verbindung zu bilden, welche eine Bewegung des Auswerfers vom Zwischenboden weg zu blockieren konfiguriert ist. Das elastisch vorspannbare Element (5) ist derart bemessen ist, dass es, wenn das Rastelement (42) mit der Rastaufnahme (224) eingerastet ist, unter einer Vorspannung steht und eine in eine Auswerferichtung (7) gerichtete Kraft auf den Auswerfer (4) ausübt. Ein Auslöseelement (6) ist konfiguriert ist, um den Formschluss zwischen dem Rastelement und der Rastaufnahme zu lösen.

## Beschreibung

### TECHNISCHES GEBIET

Die vorliegende Beschreibung betrifft eine Vorrichtung zum Auswerfen von Gegenständen der in den Ansprüchen gekennzeichneten Art.

### TECHNOLOGISCHER HINTERGRUND

Sogenannte Tischbomben sind beliebte Partygegenstände. Sie bestehen aus einem häufig zylindrischen Behälter, in den Gegenstände wie beispielsweise Konfetti oder Glitter eingefüllt sind. Durch die Zündung einer schwachen pyrotechnischen Ladung können diese Gegenstände als Partyeffekt aus dem Behälter ausgestossen werden. Es ist ebenfalls bekannt, zum Ausstossen der Gegenstände die gespeicherte Energie eines komprimierten Gases zu verwenden. Auf diese Weise ist auch die Präsentation von Geschenken durch Ausstossen aus einer Tischbombe als Überraschungseffekt möglich.

Durch die Zündung der pyrotechnischen Ladung oder die Zerstörung eines Gasreservoirs zur schnellen Freisetzung der darin gespeicherten Energie wird jedoch die Tischbombe zerstört und ist somit ein Einweggegenstand, der danach entsorgt werden muss. Dies ist mit keinem Nachhaltigkeitsgedanken vereinbar. Daneben bergen auch kleine pyrotechnische Ladungen oder komprimierte Gase, welche in Kammern gespeichert sind, die wiederum für die Funktion der Tischbombe leicht zerstörbar sein müssen, immer auch latente Sicherheitsrisiken, weshalb sie beispielsweise für die Verwendung durch Kinder, die aber an derartigen Tischbomben besondere Freude haben, nicht oder nur sehr bedingt geeignet sind.

Es sind daher Tischbomben bekannt, welche die Gegenstände mittels eines durch vorgespannte elastische Elemente betätigten Auswerfers auswerfen. Diese sind grundsätzlich wiederverwertbar.

Gemäss der WO 2019/028741 wird durch Niederdrücken eines Auswerfers in einer Aussenhülle eine Feder auf Druck vorgespannt. Der Auswerfer kann mittels eines Stiftes in der Stellung mit der vorgespannten Feder fixiert werden. Durch Ziehen des Stiftes wird der Auswerfer freigegeben und wird durch die gespeicherte Energie der gespannten Feder in Bewegung versetzt, wodurch auf dem Auswerfer angeordnete Gegenstände ausgeworfen werden. Insbesondere für eine erneute Verwendung muss der Auswerfer gegen die Federkraft festgehalten werden, während gleichzeitig der Stift eingesetzt wird. Dies erschwert die Vorbereitung des dort beschriebenen Gegenstandes für eine erneute Verwendung, und es sind hierfür zwei Hände notwendig. Auch hinsichtlich des Auslösens scheint der beschriebene Gegenstand nicht oder nur bedingt für eine Einhandbedienung geeignet.

Gemäss der Lehre von JP 3218636 U umfasst der Auswerfer des Auswerfmechanismus zwei radial herausstehende Zungen, die in axialen Nuten der Aussenhülle, in der der Auswerfer läuft ist, geführt sind. Durch Hinabdrücken des Auswerfers wird eine Feder auf Druck vorgespannt. An einer unteren Endposition weisen die Nuten der Aussenhülle in Umfangsrichtung verlaufende Fortsetzungen auf. Durch Verdrehen des Auswerfers greifen die Zungen in diese Fortsetzungen ein und sichern so den Auswerfer in der Position mit der gespannten Feder. Durch Drehen des Auswerfers in entgegengesetzte Richtung werden die Zungen wieder in eine Flucht mit den axialen Nuten gebracht, worauf die in der Feder gespeicherte Energie freigesetzt werden kann.

Gemäss der Lehre der DE 27 12 754 A1 umfasst eine federbetätigte Tischbombe eine Hülse, in der ein Einsatzbecher axial beweglich geführt ist. Innerhalb der Hülse ist ein Tischbombenboden angeordnet, mit einer zentralen Öffnung. Es ist vorgesehen, dass beim Abwärtsdrücken des Einsatzbechers eine Feder gespannt wird, wobei ein Zapfen von der Unterseite des Einsatzbechers die Öffnung des Tischbombenbodens durchdringt und an der Unterseite des Tischbombenbodens herausragt. Dort befindet sich ein Einschnitt im Zapfen. In diesen wird eine Nase eines Auslösehebels eingeklemmt, der selbsthemmend durch die Federspannung zwischen dem Einschnitt des Zapfens und der Unterseite des Tischbombenbodens gehalten ist. Der Hebel ist lose eingesetzt und umfasst keine Lagerung mittels einer Schwenkachse oder dergleichen.

Weitere Beispiele für Vorrichtungen zum Auswerfen von Gegenständen, oder Tischbomben, bei welchen der Ausstoss des Inhalts durch die Energie einer vorgespannten Feder erfolgt, sind in CN 216149046 U und US 6,572,435 zu finden.

Im Sinne des Nachhaltigkeitsgedankens ist ein Gegenstand der einleitend genannten Art wünschenswert, bei dem nach einer Verwendung die Feder leicht und mit einfachen Handgriffen wieder gespannt werden kann und der Auswerfer in der Position mit der gespannten Feder gehalten und ggf. gesichert werden kann.

### DARSTELLUNG DES GEGENSTANDES DER VORLIEGENDEN BESCHREIBUNG

Vorliegend ist eine Vorrichtung zum Auswerfen von Gegenständen der einleitend genannten Art, insbesondere zur Verwendung als Partygegenstand, angegeben. Die Vorrichtung soll wiederverwendbar sein. Gemäss spezifischerer Aspekte sollen sowohl das Auslösen der Vorrichtung zum Auswerfen von Gegenständen wie auch das Vorbereiten für eine neuerliche Verwendung mit einfachen Handgriffen und wünschenwerterweise mit einer Einhandbedienung möglich sein.

Dies wird mittels des in Anspruch 1 oder einigen der abhängigen Ansprüche gekennzeichneten Gegenstände erreicht.

Weitere Wirkungen und Vorteile der hier beschriebenen Gegenstände, ob explizit angegeben oder nicht, ergeben sich im Lichte der vorliegenden Beschreibung.

Offenbart ist demnach eine Vorrichtung zum Auswerfen von Gegenständen, welche eine Aussenhülse und einen Auswerfer umfasst. Der Auswerfer ist in der Aussenhülse angeordnet und ist im Inneren der Aussenhülse radial geführt und entlang einer axialen Richtung beweglich. In der Aussenhülse ist ein Zwischenboden angeordnet, der zusammen mit der Aussenhülse eine Basis der Vorrichtung zum Auswerfen von Gegenständen bildet. Der Zwischenboden muss nicht zwangsläufig eine Fläche sein, sondern kann auch gitterartig, strebenartig, speichenartig und so weiter ausgeführt sein. In der axialen Richtung zwischen dem Auswerfer und dem Zwischenboden ist ein elastisch vorspannbares Element, beispielsweise eine Feder, angeordnet. Das elastisch vorspannbare Element ist dadurch am Zwischenboden und am Auswerfer abgestützt. Das elastisch vorspannbare Element kann beispielsweise eine Schraubenfeder sein. Der Auswerfer weist ein Rastelement auf. Die Basis weist eine Rastaufnahme auf. Das Rastelement und die Rastaufnahme sind konfiguriert und angeordnet, um miteinander eine formschlüssige Verbindung zu bilden, welche eine Bewegung des Auswerfers vom Zwischenboden weg zu blockieren konfiguriert ist. Es sollte ohne weiteres klar sein, dass dies impliziert, dass einerseits das Rastelement und die Rastaufnahme in radialer Richtung wenigstens teilweise überlappend sind, und andererseits der mögliche Bewegungsbereich des Auswerfers in der Basis hinreichend gross ist, um das Rastelement mit der Rastaufnahme in einen formschlüssigen Eingriff zu bringen. Es ist beispielsweise vorgesehen, dass das Rastelement und die Rastaufnahme miteinander in einen Hintergriff kommen können. Das elastisch vorspannbare Element ist derart bemessen und angeordnet, dass es, wenn das Rastelement mit der Rastaufnahme formschlüssig verbunden ist, unter einer Vorspannung steht und eine, insbesondere axial, in eine Auswerferichtung gerichtete Kraft auf den Auswerfer ausübt. Beispielsweise kann eine Schraubenfeder unter einer Druck-Vorspannung stehen. Ein Auslöseelement ist konfiguriert, um den Formschluss zwischen dem Rastelement und der Rastaufnahme zu lösen. Dies kann insbesondere durch eine Verschiebung und/oder Verformung des Rastelements und/oder der Rastaufnahme entgegen einer elastischen Rückstellkraft erfolgen. Weiterhin sind das Rastelement und die Rastaufnahme derart gestaltet sind, dass das Rastelement mit der Rastaufnahme eine einseitig in Auswerferichtung sperrende oder blockierende Rücklaufsperre bildet. Dies impliziert, dass das Rastelement und die Rastaufnahme derart gestaltet und angeordnet sind, dass sie bei Bewegung des Rastelements relativ zur Rastaufnahme entgegen der Auswerferichtung aneinander vorbeigleiten. Auch dies kann durch eine Verschiebung und/oder Verformung des Rastelements und/oder der Rastaufnahme entgegen einer elastischen Rückstellkraft erfolgen. Das Rastelement und die Rastaufnahme bilden zusammen also einen einseitig wirkenden Rastmechanismus, ähnlich auch einem Freilauf oder der Verzahnung eines Kabelbinders. Derartige Anordnungen sind dem Fachmann hinreichend geläufig.

Aufgrund dieser Ausgestaltung ist es möglich, innerhalb der Aussenhülse den Auswerfer entgegen der Auswerferichtung zum Zwischenboden hin zu bewegen und somit das elastisch vorspannbare Element zu spannen, wobei das Rastelement an der Rastaufnahme vorbeigleitet. Das Rastelement ist wiederum konfiguriert und angeordnet, um mit einer Rastaufnahme der Basis eine formschlüssige Verbindung zu bilden, welche eine Bewegung des Auswerfers vom Zwischenboden weg zu blockieren konfiguriert ist. Entsprechend kommt das Rastelement nach dem Vorbeigleiten an der Rastaufnahme selbstständig in Eingriff mit der Rastaufmahme. Dies ermöglicht ein einfaches Spannen des elastisch vorspannbaren Elements durch Einhandbedienung, wenn die Basis entsprechend gegen eine feste Oberfläche abgestützt ist.

Weiterhin kann es, wie unten näher gezeigt, vorgesehen sein, dass alle rastenden Elemente innerhalb der Aussenhülse angeordnet sind, so, dass keine Verletzungsgefahr beispielsweise durch Einklemmen von Fingern zwischen dem Rastelement und der Rastaufnahme besteht.

Auf der Seite des Auswerfers, welche in die Auswerferichtung weist, können Gegenstände angeordnet werden, die bei Freisetzung der in dem gespannten elastisch vorspannbaren Element durch eine Beschleunigung des Auswerfers entlang der Auswerferichtung aus der Vorrichtung zum Auswerfen von Gegenständen ausgestossen werden.

"Ein" oder "eine" sind im Rahmen der vorliegenden Beschreibung als unbestimmte Artikel und nicht als Zahlwort zu verstehen, sofern nicht explizit auf eine andere Bedeutung, beispielsweise durch die Verwendung von "genau ein" oder "genau eine" hingewiesen wird.

Es kann vorgesehen sein, dass der Auswerfer einen Zapfen umfasst, der sich entgegen der Auswerferichtung von einem festen Ende des Zapfens zu einem freien Ende des Zapfens erstreckt und das Rastelement beabstandet vom festen Ende des Zapfens seitlich am Zapfen angeordnet ist. Eine radiale Verschieblichkeit des Rastelements ergibt sich dann beispielsweise durch eine elastische Biegung oder Verkippung des Zapfens bei seitlichem, in radialer Richtung wirkenden, Krafteintrag, welcher beabstandet vom festen Ende des Zapfens erfolgt.

Die Rastaufnahme ist in bestimmten Ausgestaltungen des beanspruchten Gegenstands am Zwischenboden bereitgestellt bzw. angeordnet. Dabei kann vorgesehen sein, dass der Zwischenboden eine Öffnung aufweist und die Rastaufnahme am Rand der Öffnung gebildet oder angeordnet ist. Die Öffnung umfasst in weiteren spezifischeren Ausführungsformen einen Führungstrichter, der sich entgegen der Auswerferichtung verjüngt. Dies erleichtert es zum Beispiel, einen Zapfen des Auswerfers vom Auswerfer her entgegen der Auswerferichtung in die Öffnung ein- und wenigstens teilweise durch die Öffnung hindurchzuführen, was weiter erleichtert ist, da der Zapfen während seiner Bewegung durch den Führungstrichter in die Öffnung hinein geführt wird.

Es kann vorgesehen sein, dass wenigstens das freie Ende des Zapfens des Auswerfers bis und mit dem Rastelement von einer dem Auswerfer zugewandten Oberseite des Zwischenbodens zu einer dem Auswerfer abgewandten Unterseite des Zwischenbodens durch die Öffnung hindurchführbar ist und das Rastelement mit der Unterseite des Zwischenbodens in einen Hintergriff bringbar ist. Insbesondere kann vorgesehen sein, dass das Rastelement in einer Projektion auf den Zwischenboden entlang der axialen Richtung ausserhalb der Öffnung des Zwischenbodens an ihrem kleinsten Querschnitt liegt. Beispielsweise wird das Rastelement beim Durchführen durch die Öffnung im Kontakt mit dem Rand der Öffnung lateral verschoben, so, dass es durch die Öffnung hindurchführbar ist. Dabei baut sich eine elastische Rückstellkraft auf. Beispielsweise biegt sich der Zapfen, an dem das Rastelement angeordnet ist, und/oder dieser wird beispielsweise auf seiner Basis verkippt. Nachdem das Rastelement durch die Öffnung hindurchgeführt ist, wird das Rastelement durch die aufgebaute elastische Rückstellkraft in den Hintergriff mit der Unterseite des Zwischenbodens gebracht, bzw. rastet mit dem Zwischenboden bzw. der Rastaufnahme ein, und stellt somit den einseitig in der Auswerferichtung wirkenden Formschluss mit der durch den Zwischenboden bereitgestellten Rastaufnahme her.

Es kann weiterhin vorgesehen sein, dass die Öffnung und der Zapfen in Umfangsrichtung nicht-symmetrisch ausgebildet sind, derart, dass der Zapfen in genau einer Umfangsorientierung in die Öffnung einführbar und mit seinem distalen Ende und mit dem Rastelement durch die Öffnung hindurchführbar ist. Hierdurch kann sichergestellt werden, dass das Rastelement immer in der richtigen Lage und Orientierung relativ zum Auslöseelement angeordnet ist.

Das Rastelement kann einen einseitig sperrenden Rastzahn umfassen. Dieser weist eine erste Flanke, eine zweite Flanke und einen in axialer Richtung zwischen der ersten Flanke und der zweiten Flanke angeordneten Scheitel auf. Vom Scheitel aus gesehen weist die erste Flanke entgegen der Auswerferichtung, also von einem Boden es Auswerfers weg und die zweite Flanke in der Auswerferichtung, also zum Boden des Auswerfers hin. Dabei ist die erste Flanke als eine Auflaufflanke gestaltet, die in axialer Richtung in der Auswerferichtung rampenartig ansteigend gestaltet ist und die zweite Flanke ist eine Sperrflanke. Dabei sind diese Flanken derart gestaltet, dass, das Rastelement mit der zum Scheitel hin ansteigenden Auflaufflanke an einem Gegenstück vorbeigleiten kann, wobei aufgrund der rampenartigen Ausgestaltung das Rastelement und/oder das Gegenstück senkrecht zur Bewegungsrichtung ausgelenkt werden. Die Sperrflanke hingegen ist gegen die axiale Richtung steil angestellt, derart, dass sie beim axialen Anlaufen gegen ein Gegenstück die Bewegung blockiert. Beispielsweise beträgt ein Winkel, den, ausgehend vom Scheitel, die Anlaufflanke mit der axialen Richtung, vom Boden des Auswerfers weg weisend, einschliesst, 45° oder weniger, insbesondere 30° oder weniger. Ein Winkel, den, ausgehend vom Scheitel, die Anlaufflanke mit der axialen Richtung, zum Boden des Auswerfers hin weisend, einschliesst, beträgt beispielsweise 45° oder mehr, insbesondere 60° oder mehr, und weiterhin insbesondere wenigstens näherungsweise 90°, beispielsweise 85° oder mehr.

In Ausgestaltungen des beschriebenen Gegenstands kann vorgesehen sein, dass das Rastelement derart am Auswerfer angeordnet ist, dass, wenn das Rastelement sich im Formschluss mit der Rastaufnahme befindet, es durch eine elastische Rückstellkraft im Formschluss mit der Rastaufnahme gehalten wird und das Auslöseelement konfiguriert ist, um das Rastelement gegen die elastische Rückstellkraft aus dem Formschluss mit der Rastaufnahme zu bewegen.

Das Auslöseelement kann ein Hebel sein, der innerhalb der Aussenhülse, insbesondere auf einer entgegen der Auswerferichtung angeordneten Seite des Zwischenbodens, um eine relativ zur Aussenhülse feste Drehachse beweglich gelagert ist. Das heisst, der Hebel ist um die Drehachse drehbar oder schwenkbar, wobei der Dreh- oder Schwenk-Bewegungsbereich auf einen für die Funktion als Auslöseelement erforderliches Mindestmass beschränkt sein kann. Dabei ist der Hebel insbesondere auf der Seite des Zwischenbodens angeordnet, die entgegen der Auswerferichtung weist. Ein proximales Ende des Hebels ist von ausserhalb der Aussenhülse betätigbar, insbesondere durch eine laterale Öffnung in der Aussenhülse. Ein distales Ende des Hebels ist derart angeordnet, dass es durch eine Drehbewegung des Hebels um die Drehachse zum Lösen des Formschlusses zwischen dem Rastelement und der Rastaufnahme konfiguriert ist. Dabei kann insbesondere vorgesehen sein, dass beim Betätigen am proximalen Ende des Hebels durch eine Dreh- oder Schwenkbewegung um die Drehachse das distale Ende des Hebels auf das Rastelement wirkt, um das Rastelement entgegen der einer elastischen Rückstellkraft aus dem Formschluss mit der Rastaufnahme zu bewegen. Daraufhin wird die in dem vorgespannten elastisch vorspannbaren Element gespeicherte Energie freigesetzt, der Auswerfer entlang der Auswerferichtung beschleunigt, und auf dem Auswerfer angeordnete Gegenstände werden stossartig aus der Vorrichtung zum Auswerfen von Gegenständen ausgeworfen.

Die oben genannten spezifischen Ausführungsformen können untereinander kombiniert werden. Weitere, nicht spezifisch offenbarte Ausführungsformen der Lehre des vorliegenden Dokumentes erschliessen sich dem Fachmann ohne Weiteres.

### KURZE BESCHREIBUNG DER FIGUREN

Die hier dargelegten Sachverhalte werden nachfolgend anhand ausgewählter in der Zeichnung dargestellter Ausführungsbeispiele näher erläutert. Im Einzelnen zeigen
- Fig. 1: einen Längsschnitt durch ein Beispiel für eine Vorrichtung zum Auswerfen von Gegenständen der vorliegend beschriebenen Art;
- Fig. 2: den Zapfen des Auswerfers der in Figur 1 dargestellten beispielhaften Vorrichtung mit dem daran angeordneten Rastelement;
- Fig. 3: Details eines an einem Zapfen angeordneten Rastelements;
- Fig. 4: den in der Figur 3 dargestellten Gegenstand in einer anderen Ansicht;
- Fig. 5: ein Ansicht des Zwischenbodens der beispielhaften Vorrichtung aus Figur 1;
- Fig. 6: den Zwischenboden aus Figur 5 in einer perspektivischen Ansicht;
- Fig. 7: den Zwischenboden aus Figur 5 in einer anderen perspektivischen Ansicht;
- Fig 8: einen Längsschnitt durch einen Teil der in Figur 1 dargestellten beispielhaften Vorrichtung in einer anderen Längsschnitt-Ebene; und
- Fig 9: eine Detailansicht des Auslösehebels der beispielhaften Vorrichtung aus Figur 1.

Die Zeichnungen können schematisiert sein. Nicht für das Verständnis der beschriebenen Gegenstände notwendige Einzelheiten können weggelassen sein. Weiterhin zeigen die Zeichnungen nur ausgewählte Ausführungsbeispiele und dürfen nicht zur Einschränkung der in den Ansprüchen umschriebenen Gegenstände herangezogen werden. Nicht gezeigte Ausführungsformen können durchaus von den Ansprüchen abgedeckt sein.

### AUSFÜHRUNGSBEISPIELE

Figur 1 illustriert eine beispielhafte Ausführungsform einer Vorrichtung zum Auswerfen von Gegenständen 1. Diese umfasst eine Aussenhülse 21 und einen Auswerfer 4. Der Auswerfer umfasst einen Kolben 49 mit einer seitlichen Schürze, um die Führung innerhalb der Aussenhülse zu verbessern und die Gefahr eines Verkantens des Auswerfers innerhalb der Aussenhülse zu minimieren. Weiterhin ist innerhalb der Aussenhülse 21 ist ein Zwischenboden 22 angeordnet und an der Aussenhülse befestigt. Dieser ist ebenfalls mit einer seitlichen Schürze versehen, was insbesondere die Montage vereinfacht. Die Aussenhülse 21 und der Zwischenboden 22 bilden gemeinsam eine Basis 2 der Vorrichtung zum Auswerfen von Gegenständen 1. Der Auswerfer 4 ist in der Aussenhülse radial geführt und in axialer Richtung relativ zur Basis beweglich. Von einem Boden 41 des Auswerfers erstreckt sich ein Zapfen 43 zum Zwischenboden hin bzw., in der dargestellten Konfiguration, teilweise durch eine Öffnung des Zwischenbodens 22, die unten näher erläutert wird, hindurch. Unter Verweis auf die Figuren 2 und 3 erstreckt sich der Zapfen von einem festen Ende 431 am Boden 41 des Auswerfers zu einem freien Ende 432. Der Zapfen erstreckt sich in der Richtung vom festen Ende 431 zum freien Ende 432 weiterhin entgegen einer Auswerferichtung 7. Der Auswerfer 4 weist ein Rastelement 42 auf, das im gezeigten Ausführungsbeispiel am Zapfen 43 angeordnet bzw. ausgebildet ist. Das Rastelement ist benachbart zu einem freien Ende 432 des Zapfens und damit beabstandet vom festen Ende 431 des Zapfens angeordnet. Aus einer seitlich auf das Rastelement 42 wirkenden Kraft resultiert damit ein Biege- oder Verkippungsmoment auf den Zapfen 43. Durch elastische Verformung und/oder Verkippung des Zapfens wird das Rastelement 42 seitlich bzw. radial bewegt, wobei eine elastische Rückstellkraft auf das Rastelement 42 wirkt. Die Basis 2 weist weiterhin eine Rastaufnahme auf, wobei das Rastelement 42 und die Rastaufnahme konfiguriert sind, um miteinander eine formschlüssige Verbindung zu bilden, welche eine Bewegung des Auswerfers 4 vom Zwischenboden 22 weg zu blockieren konfiguriert ist. Die Rastaufnahme ist vorliegend am Rand der Öffnung des Zwischenbodens 22 gebildet, wie unten näher ausgeführt ist.

Unter Verweis auf Figur 5 ist die Öffnung 221 des Zwischenbodens 22 zu erkennen, durch die sich in der in Figur 1 dargestellten Konfiguration der Zapfen 43 erstreckt. Am Rand der Öffnung ist die Rastaufnahme 224 ausgebildet. Figur 3 zeigt einen Bereich benachbart zum freien Ende 432 des Zapfens. Der Zapfen 43 verjüngt sich einerseits zum freien Ende 432 hin, um sich unproblematisch in einer Richtung entgegen der Auswerferichtung 7 durch die Öffnung 221 des Zwischenbodens 22 bewegen zu können. Dies wird durch den Führungstrichter 222 der Öffnung unterstützt, der sich entgegen der Auswerferichtung 7 verjüngt und somit den Zapfen, wenn sich dieser entgegen der Auswerferichtung zur Öffnung 222 hin bewegt, zum Durchgang der Öffnung 221 hin führt. Wiederum unter Verweis auf die Figur 3 ist das Rastelement 42 als einseitig sperrender Rastzahn aufgeführt, wie er beispielsweise aus Rücklaufsperren, Kabelbindern etc. bekannt ist. Dieser weisst zwei Flanken 421 und 422 auf, und einen dazwischenliegenden Scheitel 423. Eine erste Flanke 421, welche vom Scheitel 423 aus gesehen zum freien Ende des Zapfens bzw. entgegen der Auswerferichtung 7 angeordnet ist, ist als Anlaufflanke ausgestaltet, welche in axialer Richtung zum Scheitel 423 hin rampenartig ansteigend gestaltet ist. Die Anlaufflanke schliesst mit einer gedachten Linie 11 über den Scheitel, welche sich parallel zur axialen Richtung der Vorrichtung zum Auswerfen von Gegenständen erstreckt, vom Scheitel aus gesehen einen Winkel α ein, der kleiner als 45° und insbesondere kleiner als 30° ist. Somit ist es ermöglicht, dass bei einer Bewegung der Anlaufflanke 421 entgegen der Auswerferichtung 7 relativ zu einem Gegenstück das Rastelement und/oder das Gegenstück seitlich ausweichen und das Rastelement an dem Gegenstück vorbeigleiten kann. Hingegen ist eine zweite Flanke 422, welche vom Scheitel 423 aus gesehen zum festen Ende des Zapfens bzw. in der Auswerferichtung 7 angeordnet ist, als Sperrflanke ausgestaltet, welche geeignet ist, die Bewegung relativ zu einem Gegenstück zu blockieren bzw. zu sperren. Die Sperrflanke schliesst mit einer gedachten Linie 11 über den Scheitel 423, welche sich parallel zur axialen Richtung der Vorrichtung zum Auswerfen von Gegenständen erstreckt, vom Scheitel aus gesehen einen Winkel β ein, der grösser als 45° und insbesondere grösser als 60° ist. Im gezeigten Beispiel ist dieser Winkel grösser als 90°.

Die folgende Ausführung bedarf einer Zusammenschau der Figuren 1, 3 und 5. Wenn der Auswerfer 4 innerhalb der Aussenhülse 21 entgegen der Auswerferichtung 7 bewegt wird, wird eine Feder 5, die als elastisch vorspannbares Element zwischen dem Zwischenboden 22 und dem Auswerfer 4 angeordnet ist, vorgespannt. Dabei bewegt sich das freie Ende 432 des Zapfens 43 zum Zwischenboden 22 hin und wird schliesslich durch den Führungstrichter 222 in den Durchgang der Öffnung 221 hindurch gelenkt. Dabei kommt die Anlaufflanke 421 des Rastelements 42 mit einer Seitenwand des Führungstrichters 222 in Kontakt und gleitet an diesem sowie an der Rastaufnahme 224 vorbei. Dabei wird eine seitlich wirkende Kraft auf den Zapfen 43 ausgeübt und das Rastelement 42 wird seitlich ausgelenkt und gleitet schliesslich an der Rastaufnahme 224 vorbei durch den Durchgang der Öffnung 221. Sobald der Scheitel 423 des Rastelements 42 die Rastaufnahme 224 passiert hat, wird durch die elastische Rückstellkraft des Zapfens das Rastelement 42 mit der Rastaufnahme in Hintergriff gebracht bzw. es wird ein Formschluss zwischen dem Rastelement 42 und der Rastaufnahme 224 hergestellt. Da nun die Rastaufnahme 224 und die Sperrflanke 422 des Rastelements 42 zusammenwirken, ist eine Bewegung des Auswerfers in Auswerferichtung blockiert. Das Rastelement 42 und die Rastaufnahme 224 bilden daher eine einseitig in Auswerferichtung sperrende Rücklaufsperre. Die Feder 5 ist derart dimensioniert, dass sie unter einer Druckvorspannung steht, wenn das Rastelement mit der Rastaufnahme eingerastet ist. Dabei übt die Feder eine in Auswerferichtung 7 wirkende Kraft auf den Auswerfer 4 aus, wobei der Auswerfer durch den Rastmechanismus, bestehend aus Rastelement 42 und Rastaufnahme 224, gegen eine Bewegung in Auswerferichtung gesichert ist.

Es können nun Gegenstände, wie Glitterflocken 8 und dergleichen, in die Aussenhülse eingefüllt werden. Durch einen Deckel 3 kann die Aussenhülse abgeschlossen werden. Die Vorrichtung zum Auswerfen von Gegenständen ist nun gespannt und geladen, wobei der Deckel 3, solange er aufgesetzt ist verhindert, dass geladene Gegenstände aus der Vorrichtung zum Auswerfen von Gegenständen herausfallen. Auf der dem Auswerfer 4 gegenüberliegenden Seite des Zwischenbodens 22 ist ein Auslösehebel 6 als Auslöseelement für die Vorrichtung zum Auswerfen von Gegenständen angeordnet. Wie unten näher beschrieben, ist der Auslösehebel 6 drehbar relativ zur Basis 2 gelagert. Ein proximales Ende des Hebels ist durch eine seitliche Öffnung 211 der Basis 2 zugänglich. Durch Drücken einer am proximalen Ende des Auslösehebels 6 angeordneten Betätigungstaste 62 dreht der Auslösehebel 6 in der dargestellten Ansicht im Uhrzeigersinn, und ein distales Ende des Auslösehebels 6 übt eine Kraft auf das Rastelement 42 aus, welches das Rastelement 42 aus dem Hintergriff mit der Rastaufnahme bewegt. Auf diese Weise ist das Auslöseelement bzw. der Auslösehebel 6 angeordnet und konfiguriert, um den Formschluss zwischen dem Rastelement und der Rastaufnahme zu lösen. Dadurch ist die Bewegung des Auswerfers 4 in der Aussenhülse 21 freigegeben, und durch die Federkraft der vorgespannten Feder 5 wird der Auswerfer in Auswerferichtung beschleunigt. Bei abgenommem Deckel 3 werden die Gegenstände 8 aus der Vorrichtung zum Auswerfen von Gegenständen ausgestossen, so, dass ein Effekt einer Tischbombe ohne den Einsatz von Pyrotechnik erzielt wird. Auf die oben beschriebene Weise kann die Vorrichtung zum Auswerfen von Gegenständen durch einfaches Drücken des Auswerfers entgegen der Auswerferichtung und Einfüllen neuer Gegenstände 8 für eine neuerliche Verwendung vorbereitet werden. Beim Drücken des Auswerfers entgegen der Auswerferichtung wird die Feder 5 wieder unter eine Druckvorspannung versetzt und der Rastmechanismus bzw, die einseitig sperrende Rücklaufsperre, die vom Rastelement 42 und der Rastaufnahme 224 gebildet ist, rastet selbsttätig ein und sichert der Auswerfer 4 in der Position mit der gespannten Feder. Wie unten näher erläutert wird, ist eine Sicherungsvorrichtung vorgesehen, die beispielsweise während des Transports der Vorrichtung zum Auswerfen von Gegenständen ein versehentliches Auslösen verhindert.

In den Figuren 2 und 4 ist der Zapfen 43 des Auswerfers 4, der sich von einem Teller 41 des Auswerfers 4 erstreckt, näher erläutert. Der Zapfen erstreckt sich von einem festen Ende 431 am Teller 41 zu einem freien Ende 432 im eingebauten Zustand entgegen der Auswerferichtung. Das freie Ende 432 des Zapfens verjüngt sich. Die vorteilhaften Wirkungen dieser Ausgestaltung sind oben beschrieben. Benachbart zum freien Ende 432 des Zapfens ist das Rastelement 42 angeordnet, dessen Anlaufflanke 421 zum freien Ende 432 des Zapfens bzw. entgegen der Auswerferichtung zeigt, während die Sperrflanke 422 zum festen Ende des Zapfens bzw. in die Auswerferichtung zeigt. Dies ermöglicht auf die oben dargestellte Weise, dass das Rastelement 42 bei der Bewegung des Auswerfers 4 entgegen der Auswerferichtung zunächst an der Rastaufnahme vorbeigleiten kann und dann selbständig mit der Rastaufnahme in eine formschlüssige Verbindung versetzt wird und einrastet.

Am Umfang des Zapfens sind axiale Rippen verteilt. Die Rippe 433 erstreckt sich dabei weiter zum freien Ende des Zapfens hin als die andere Rippen. Unter Verweis auf die Figuren 5 und 6 ist im Inneren des Führungstrichters 222 eine Führungsnut 223 ausgebildet, welche vorgesehen ist, den in axialer Richtung zum freien Ende 432 des Zapfens 43 verlängerten Teil der Rippe 433 aufzunehmen. Somit ist sichergestellt, dass der Zapfen 43 des Auswerfers nur in genau einer Umfangsorientierung so weit in die Öffnung des Zwischenbodens eingesetzt werden kann, dass das Rastelement 42 mit der Rastaufnahme 224 einen Formschluss bildet. Damit ist auch sichergestellt, dass das Rastelement 42 in einer definierten Umfangslage angeordnet ist, so, dass sie mit der Rastaufnahme 224 einrasten kann zum distalen Ende des Auslösehebels hin zeigt, so, dass das distale Ende des Auslösehebels bei Betätigung des Auslösehebels auf das Rastelement wirken kann. Auf der dem Zapfen gegenüberliegenden Seite des Auswerfers kann eine sichtbare Markierung angeordnet sein, welche es erleichtert, von dieser zugänglichen Seite aus die Orientierung des im zusammengebauten Zustand der Vorrichtung zum Auswerfen von Gegenständen nicht sichtbaren Zapfens 43 mit dem Rastelement 42 zu erkennen. Zusätzlich kann auch eine Markierung an einer Umfangsposition innerhalb der Aussenhülse angeordnet sein, um die Positionierung des Auswerfers 4 in der korrekten Umfangsorientierung zu erleichtern.

In den Figuren 5 und 7 sind Laschen 225 und 225a zu erkennen, die sich am Zwischenboden, im montierten Zustand, entgegen der Auswerferichtung erstrecken. Diese weisen Öffnungen 226 bzw. 226a auf, welche vorgesehen sind, Lagerzapfen des Auslösehebels 6 aufzunehmen, so, dass der Auslösehebel 6 an den Laschen 225 und 225a fest zur Basis drehbar gelagert werden kann. In den Figuren 6 und 7 ist weiterhin ein Zentiertrichter 228 zu erkennen, und in der Figur 7 eine weitere Öffnung 227. Vom Zentriertrichter 228 her kann ein Sicherungsstift eingesetzt werden, der sich durch eine nicht dargestellte Durchgangsöffnung am Grund des Zentiertrichters 228 und in die Öffnung 227 erstreckt und dort gelagert ist. In der Figur 8 ist zu erkennen, wie sich ein Sicherungsstift 9 von ausserhalb der Aussenhülse 21 durch den Zentriertrichter 228, eine Öffnung 227a am Grund des Zentriertrichters und die Öffnung 227 erstreckt. Der Sicherungsstift 9 ist vorgesehen, um bei gespannter Feder 5 und eingerastetem Rastmechanismus, bestehend aus Rastelement 42 und Rastaufnahme 224, eine Bewegung des Auslösehebels 6 und/oder des Rastelements 42 zum Lösen des Formschlusses zwischen dem Rastelement 42 und der Rastaufnahme 224 zu verhindern. Der Sicherungsstift kann vor dem Auslösen der Vorrichtung zum Auswerfen von Gegenständen herausgezogen werden, um, wie oben beschrieben, durch betätigen des Auslösehebels 6 den Formschluss zwischen dem Rastelement 42 und der Rastaufnahme 224 zu lösen und dergestalt die Vorrichtung zum Auswerfen von Gegenständen auszulösen. Nach neuerlichem Spannen der Feder 5 durch Druck auf des Auswerfer 4 entgegen der Auslöserichtung 7 kann die Vorrichtung erneut durch Einsetzen des Stiftes 9 gegen ein ungewolltes Auslösen gesichert werden, wobei der Zentriertrichter den Stift zu den Öffnungen 227a und 227 führt.

Figur 9 zeigt eine Detailansicht des Auslösehebels 6. Der Auslösehebel 6 umfasst eine Betätigungstaste 62 an seinem proximalen Ende 61. Weiterhin ist ein Paar koaxialer Lagerzapfen 64 und 64a, von denen nur der Lagerzapfen 64 in der Darstellung sichtbar ist, seitlich am Auslösehebel 6 angeordnet. Die Lagerzapfen 64 und 64a sind vorgesehen, um im montierten Zustand in den in den Figuren 7 und 8 dargestellten Öffnungen 226 und 226a zu liegen, wodurch der Betätigungshebel 6 drehbar an der Basis 2 gelagert ist. In einem distalen Bereich ist der Betätigungshebel 6 abgewinkelt, damit ein distales Ende 63 des Betätigungshebels benachbart zum Rastelement 42 zu liegen kommt.

Obschon der Gegenstand der vorliegenden Beschreibung anhand ausgewählter Ausführungsbeispiele erläutert wurde, sollen diese nicht einer Einschränkung der beanspruchten Erfindung dienen. Die Ansprüche umfassen Ausführungsformen, die nicht explizit dargestellt sind, und Ausführungsformen, die von den gezeigten Beispielen abweichen, sind dennoch von den Ansprüchen gedeckt.

## Patentansprüche

1. Vorrichtung zum Auswerfen von Gegenständen (1), umfassend eine Aussenhülse (21) und einen Auswerfer (4) , der in der Aussenhülse angeordnet ist, wobei der Auswerfer im Inneren der Aussenhülse radial geführt und entlang einer axialen Richtung beweglich ist,
wobei innerhalb der Aussenhülse ein Zwischenboden (22) angeordnet ist, der zusammen mit der Aussenhülse eine Basis (2) der Vorrichtung zum Auswerfen von Gegenständen bildet,
und wobei in der axialen Richtung zwischen dem Auswerfer (4) und dem Zwischenboden (22) ein elastisch vorspannbares Element (5) angeordnet ist,
wobei der Auswerfer ein Rastelement (42) aufweist und die Basis eine Rastaufnahme (224) aufweist, wobei das Rastelement und die Rastaufnahme konfiguriert und angeordnet sind, um miteinander eine formschlüssige Verbindung zu bilden, welche eine Bewegung des Auswerfers vom Zwischenboden weg zu blockieren konfiguriert ist,
wobei das elastisch vorspannbare Element (5) derart bemessen und angeordnet ist, dass es, wenn das Rastelement (42) mit der Rastaufnahme (224) formschlüssig verbunden ist, unter einer Vorspannung steht und eine in eine Auswerferichtung (7) gerichtete Kraft auf den Auswerfer (4) ausübt, wobei weiterhin das Rastelement und die Rastaufnahme derart gestaltet sind, dass das Rastelement (42) mit der Rastaufnahme (224) eine einseitig in Auswerferichtung (7) sperrende Rücklaufsperre bildet,
und wobei weiterhin ein Auslöseelement (6) angeordnet ist, welches konfiguriert ist, um den Formschluss zwischen dem Rastelement und der Rastaufnahme zu lösen.

2. Vorrichtung gemäss Anspruch 1, wobei der Auswerfer (4) einen Zapfen (43) umfasst, der sich entgegen der Auswerferichtung (7) von einem festen Ende (431) des Zapfens zu einem freien Ende (432) des Zapfens erstreckt und das Rastelement (42) beabstandet vom festen Ende des Zapfens seitlich am Zapfen angeordnet ist.

3. Vorrichtung gemäss einem der vorstehenden Ansprüche, wobei die Rastaufnahme (224) am Zwischenboden (22) bereitgestellt ist.

4. Vorrichtung gemäss dem vorstehenden Anspruch, wobei der Zwischenboden (22) eine Öffnung (221) aufweist und die Rastaufnahme (224) am Rand der Öffnung gebildet ist.

5. Vorrichtung gemäss dem vorstehenden Anspruch, wobei die Öffnung (221) einen Führungstrichter (222) umfasst, der sich entgegen der Auswerferichtung (7) verjüngt.

6. Vorrichtung gemäss einem der Ansprüche 4 oder 5 in Kombination mit Anspruch 2, wobei wenigstens das freie Ende (432) des Zapfens bis und mit dem Rastelement (42) von einer dem Auswerfer (4) zugewandten Oberseite des Zwischenbodens (22) zu einer dem Auswerfer abgewandten Unterseite des Zwischenbodens durch die Öffnung (221) hindurchführbar ist und das Rastelement mit der Unterseite des Zwischenbodens in einen Hintergriff bringbar ist.

7. Vorrichtung gemäss dem vorstehenden Anspruch, wobei die Öffnung und der Zapfen in Umfangsrichtung nicht-symmetrisch ausgebildet sind, derart, dass der Zapfen in genau einer Umfangsorientierung in die Öffnung einführbar und mit seinem distalen Ende und mit dem Rastelement durch die Öffnung hindurchführbar ist.

8. Vorrichtung gemäss einem der vorstehenden Ansprüche, wobei das Rastelement (42) einen einseitig sperrenden Rastzahn umfasst, mit einer ersten Flanke (421), einer zweiten Flanke (422) und einem in axialer Richtung zwischen der ersten Flanke und der zweiten Flanke angeordneten Scheitel (423), wobei vom Scheitel aus gesehen die erste Flanke entgegen der Auswerferichtung (7) angeordnet ist und die zweite Flanke in der Auswerferichtung angeordnet ist, wobei die erste Flanke (421) eine Auflaufflanke ist, die in axialer Richtung zum Scheitel hin rampenartig ansteigend gestaltet ist und die zweite Flanke (422) eine Sperrflanke ist.

9. Vorrichtung gemäss einem der vorstehenden Ansprüche, wobei das Rastelement (42) derart am Auswerfer (4) angeordnet ist, dass, wenn das Rastelement sich im Formschluss mit der Rastaufnahme (224) befindet, es durch eine elastische Rückstellkraft im Formschluss mit der Rastaufnahme gehalten wird und das Auslöseelement (6) konfiguriert ist, um das Rastelement gegen die elastische Rückstellkraft aus dem Formschluss mit der Rastaufnahme zu bewegen.

10. Vorrichtung gemäss einem der vorstehenden Ansprüche, wobei das Auslöseelement (6) ein Hebel ist, der innerhalb der Aussenhülse (21) um eine relativ zur Aussenhülse feste Drehachse beweglich gelagert ist, wobei ein proximales Ende (61) des Hebels von ausserhalb der Aussenhülse betätigbar ist und ein distales Ende (63) des Hebels derart angeordnet ist, dass es durch eine Drehbewegung des Hebels um die Drehachse zum Lösen des Formschlusses zwischen dem Rastelement und der Rastaufnahme konfiguriert ist.
